# EUROPÄISCHE PATENTSCHRIFT

(11) **EP 2 209 730 B1**
(45) Veröffentlichungstag und Bekanntmachung des Hinweises auf die Patenterteilung: **28.09.2011**
(21) Anmeldenummer: 08849212.9
(22) Anmeldetag: 04.11.2008
(51) Int. Cl.: B66C 1/64

(54) **SCHIENENZANGE ZUM ERFASSEN EINER SCHIENE EINES GLEISES**
RAIL TONGS FOR GRIPPING A RAIL OF A RAILTRACK
PINCE À RAIL DESTINÉE À SAISIR UN RAIL D'UNE VOIE

(30) Priorität: 14.11.2007 DE 202007015897 U
(43) Veröffentlichungstag der Anmeldung: 28.07.2010
(73) Patentinhaber: Robel Bahnbaumaschinen GmbH, 83395 Freilassing (DE)
(72) Erfinder: WILDROITHER, Otto, 83395 Freilassing (DE)
(86) Internationale Anmeldenummer: PCT/EP2008/009263
(87) Internationale Veröffentlichungsnummer: WO 2009/062609

(56) Entgegenhaltungen:
- GB-A- 1 201 749
- US-A- 4 281 868

## Beschreibung

Die Erfindung betrifft eine Schienenzange mit zwei um eine Drehachse zum Erfassen einer Schiene normal zu einer Schienenlängsrichtung verschwenkbaren, in Richtung der Drehachse zueinander distanzierten Zangenpaaren.

Derartige Schienenzangen sind beispielsweise durch DE 29808220 U, DE 29915665 U oder DE 202005019061 U bekannt. Die Schienenzange ist auf einem Kranausleger befestigt und dient z.B. zum Abziehen von Langschienen von einem Schienenwagen. Durch US 4 281 868 ist außerdem eine Schienenzange bekannt, die durch einen Ring lösbar mit einem Kranhaken verbindbar ist.

Die Aufgabe der vorliegenden Erfindung liegt nun in der Schaffung einer Schienenzange der eingangs angeführten Art, die auch für den Transport von Weichenabschnitten einsetzbar ist.

Diese Aufgabe wird erfindungsgemäß mit einer Schienenzange der gattungsgemäßen Art dadurch erreicht, dass zwischen den beiden Zangenpaaren ein an einem Zangenträger befestigter Lasthaken vorgesehen ist.

Eine derartig ausgebildete Schienenzange ist unter Vermeidung von Umrüstarbeiten und ohne das Erfassen der Schienen zu beeinträchtigen, mit Hilfe des Lasthakens auch zum Transport von Weichenabschnitten einsetzbar.

Weitere Vorteile der Erfindung ergeben sich aus den Unteransprüchen und der Zeichnungsbeschreibung.

Im folgenden wird die Erfindung anhand eines in der Zeichnung dargestellten Ausführungsbeispieles näher beschrieben. Es zeigen:

Fig. 1 eine vereinfachte Seitenansicht eines Schienenladezuges mit einem Schienenzangen aufweisenden Ladekran,

Fig. 2, 3 und 4 vergrößerte Ansichten der Schienenzange.

Ein in Fig. 1 ersichtlicher, aus einer Vielzahl von Waggons gebildeter Schienenladezug 1 ist mit langverschweißten Schienen 2 beladen. Auf dem Schienenladezug 1 ist ein Ladekran 3 verfahrbar, der zwei verschwenk- und höhenverstellbare Kranausleger 4 aufweist. Jeder dieser Kranausleger 4 ist endseitig mit einer Schienenzange 5 zum Erfassen der vom Schienenladezug 1 abzuziehenden Schiene 2 ausgestattet.

Wie in den Fig. 2 und 3 ersichtlich, weist jede Schienenzange 5 zwei Zangenpaare 6 auf, die in Richtung einer Drehachse 7 voneinander distanziert sind. Jedes Zangenpaar 6 weist zwei zum beidseitigen Erfassen der Schiene 2 vorgesehene Zangenteile 8 auf, die durch einen Antrieb um die Drehachse 7 normal zu einer Schienenlängsrichtung 9 verschwenkbar auf einem Zangenträger 10 gelagert sind.

Mittig zwischen den beiden Zangenpaaren 6 ist ein am Zangenträger 10 befestigter Lasthaken 11 vorgesehen. Dieser ist oberhalb von - für einen Durchlass eines Schienenkopfes 12 der erfassten Schiene 2 vorgesehenen - Ausnehmungen 13 der Zangenpaare 6 angeordnet. Der Lasthaken 11 ist mitsamt den beiden Zangenpaaren 6 um eine vertikale bzw. normal zur Drehachse 7 verlaufende Achse 14 - relativ zu dem mit der Schienenzange 5 verbundenen Kranausleger 4 - verschwenkbar gelagert.

Die Schienenzange 5 kann gemäß verschiedener alternativer Ausführungen beispielsweise auch mit Rollen 15 (s. Fig. 4) zur Führung der Schiene 2 ausgestattet sein.

## Patentansprüche

1. Schienenzange (5) mit zwei um eine Drehachse (7) zum Erfassen einer Schiene (2) normal zu einer Schienenlängsrichtung (9) verschwenkbaren, in Richtung der Drehachse (7) an einem Zangenträger (10) zueinander distanzierten Zangenpaaren (6), **dadurch gekennzeichnet, dass** zwischen den beiden Zangenpaaren (6) ein an dem Zangenträger (10) befestigter Lasthaken (11) vorgesehen ist.

2. Schienenzange nach Anspruch 1, **dadurch gekennzeichnet, dass** der Lasthaken (11) oberhalb von - für einen Durchlass von Schienenköpfen (12) der erfassten Schiene (2) vorgesehenen - Ausnehmungen (13) der Zangenpaare (6) angeordnet ist.

3. Schienenzange nach Anspruch 1 oder 2, **dadurch gekennzeichnet, dass** der Lasthaken (11) mitsamt den beiden Zangenpaaren (6) um eine vertikale Achse (14) - relativ zu einem mit der Schienenzange (5) verbundenen Kranausleger (4) - verschwenkbar gelagert ist.

## Claims

1. Rail tongs (5) including two pairs of tongs (6) which, for gripping a rail (2), are pivotable perpendicularly to a longitudinal direction (9) of the rail about an axis of rotation (7) and spaced from one another in the direction of the axis of rotation (7) on a tong carrier (10), **characterized in that** a load hook (11) fastened to the tong carrier (10) is provided between the two pairs of tongs (6).

2. Rail tongs according to claim 1, **characterized in that** the load hook (11) is arranged above recesses (13) - provided for the passage of rail heads (12) of the gripped rail (2) - of the pairs of tongs (6).

3. Rail tongs according to claim 1 or 2, **characterized in that** the load hook (11), together with the two pairs of tongs (6), is mounted for pivoting about a vertical axis (14) relative to a crane jib (4) connected to the rail tongs (5).

## Revendications

1. Pince à rails (5) avec deux paires de pinces (6) pouvant pivoter autour d'un axe de rotation (7) en vue de saisir un rail (2) perpendiculairement à une direction longitudinale du rail (9), écartées l'une de l'autre en direction de l'axe de rotation (7) sur un support de pinces (10), **caractérisée en ce qu'**un crochet de charge (11) fixé au support de pinces (10) est prévu entre les deux paires de pinces (6).

2. Pince à rails selon la revendication 1, **caractérisée en ce que** le crochet de charge (11) est disposé au-dessus d'évidements (13) des paires de pinces (6) prévus pour un passage de têtes de rail (12) du rail saisi (2).

3. Pince à rails selon la revendication 1 ou 2, **caractérisée en ce que** le crochet de charge (11) est logé avec les deux paires de pinces (6) de manière à pouvoir pivoter autour d'un axe vertical (14) par rapport à une flèche de grue (4) reliée à la pince à rails (5).
